# EUROPÄISCHE PATENTSCHRIFT

(11) **EP 0 094 043 B1**
(45) Veröffentlichungstag und Bekanntmachung des Hinweises auf die Patenterteilung: **14.05.1986**
(21) Anmeldenummer: 83104434.2
(22) Anmeldetag: 05.05.1983
(51) Int. Cl.: E01C 11/22

(54) **Entwässerungsrinne für die Querentwässerung von Fahrbahnen**
Gutter for the transverse draining off of water from roadways
Caniveau pour l'évacuation en travers des eaux sur les chaussées

(30) Priorität: 06.05.1982 DE 3217001
(43) Veröffentlichungstag der Anmeldung: 16.11.1983
(73) Patentinhaber: ACO Severin Ahlmann GmbH & Co. KG, D-24755 Rendsburg (DE)
(72) Erfinder: Karbstein, Peter, D-2351 Dätgen (ü. Neumünster) (DE)
(74) Vertreter: Patentanwälte Hauck, Graalfs, Wehnert, Döring, Siemons

## Beschreibung

Die Erfindung bezieht sich auf eine Entwässerungsrinne für die Querentwässerung von Fahrbahnen mit einem im Querschnitt U-förmigen, im Material der Fahrbahn formschlüssig einbettbaren Rinnenkörper und einer die Oberseite des Rinnenkörpers abdeckenden Abdeckung, die eine Vielzahl von Wassereinlauföffnungen aufweist, wobei Rinnenkörper und Abdeckung aus Kunstharzbeton geformt sind.

Eine derartige Entwässerungsrinne ist bekannt (DE-U-7 036 272). Rinnenkörper und Abdeckung sind vorteilhafterweise aus Polymerbeton geformt. Die Abdeckung ist auf Absätzen versenkt innerhalb des Rinnenkörpers angeordnet, so dass ihre Oberfläche annähernd mit der Oberkante der Rinnenkörperwände abschliesst.

Bei der bekannten Entwässerungsrinne ist auch bekannt, eine Abdeckung von relativ grosser Dicke zu wählen. Sie wird bei einem Rinnenkörper eingesetzt, dessen eine Seitenwand gegenüber der anderen niedriger ausgeführt ist. Seitliche Öffnungen in der Abdeckung dienen dazu, auch seitliches Oberflächenwasser in den Rinnenkörper einlaufen zu lassen.

Beide beschriebenen Anwendungsfälle sind nicht für die Querentwässerung von stark befahrenen Fahrbahnen geeignet. Die Abdeckungen liegen lose durch Eigengewicht auf den Rinnenkörperwänden auf. Sie können daher durch Sog oder andere Einwirkungen sehr leicht herausgerissen werden. Ein Verschleiss der Abdeckung würde gleichzeitig zu einem Verschleiss der oberen Abschnitte der Rinnenwände führen, wodurch die Gefahr besteht, dass die Abdeckung nicht mehr sicher gehaltert ist.

Es ist ferner bekannt, Abdeckungen unlösbar mit den Rinnenkörpern einer Entwässerungsrinne zu verbinden (DE-A-2 703 583). Eine derartige Verbindung kann beispielsweise durch Verkleben erfolgen. Zusätzlich kann eine Verankerung durch Betonanker oder dergleichen durchgeführt werden. Die Abdeckungen sind Guss- oder Stahlroste, die bei Fahrbahnen mit hoher Fahrzeugfrequenz und hohen Geschwindigkeiten (Autobahnen) hohen dynamischen Kräften ausgesetzt und diesen nicht immer gewachsen sind. Zumindest besteht die Gefahr, dass die Abdeckkonstruktion bricht und dadurch massive Fremdkörper auf die Fahrbahn gelangen und Gefahren heraufbeschwören. Auch wenn die Abdeckungen aus Stahl oder Gusseisen ausreichend fest sind, haben sie den Nachteil, dass sie eine Absenkung der Fahrbahn durch Abrieb nicht mitmachen. Die Fahrbahnabsenkung hat zur Folge, dass die Wassereinlaufzone höher liegt als die Fahrbahnenebene, so dass es zu einer Wasseransammlung mit der Gefahr des Aquaplaning kommen kann. Ausserdem bildet die herausragende Metallkonstruktion ein Hindernis in der Fahrbahn. Beim Überfahren mit hoher Geschwindigkeit verursacht sie harte Schläge, welche sich ungünstig auf das Fahrzeug auswirken und für den Fahrer unangenehm sind.

Der Erfindung liegt daher die Aufgabe zugrunde, eine Entwässerungsrinne für die Querentwässerung von Fahrbahnen zu schaffen, deren Abdeckung starken Belastungen gewachsen ist und deren Wassereinlaufzone auch während längeren Gebrauchs stets in der Ebene der Fahrbahnebene oder etwas darunter liegt.

Diese Aufgabe wird erfindungsgemäss dadurch gelöst, dass die Abdeckung einen unteren Auflageabschnitt und einen oberen Soll-Verschleissabschnitt aufweist, dass der Auflageabschnitt im Querschnitt bis zu den oberen Aussenkanten des Rinnenkörpers reicht und von geringerer Dicke als der Soll-Verschleissabschnitt ist, dass letzterer schmaler ist als der Auflageabschnitt und durch eine befahrbare Oberfläche begrenzt wird, die die minimale Querschnittsbreite der gesamten Abdeckung aufweist, dass die Gesamtdicke der Abdeckung mindestens der halben lichten Weite des Rinnenkörpers ist und dass auch die Abdeckung formschlüssig in das Material der Fahrbahn einbaubar ist, wobei das Material der Abdeckung so gewählt ist, dass die Senkung der Oberfläche des Soll-Verschleissabschnitts infolge Abriebs nicht geringer sein soll als jene der angrenzenden Fahrbahnfläche.

Erfindungsgemäss ist die Abdeckung sehr dick ausgebildet und setzt sich aus einem oberen Verschleissabschnitt und einem unteren Auflageabschnitt zusammen. Der Auflageabschnitt stützt sich auf der Oberseite der Rinnenkörperwände ab, während der Verschleissabschnitt an der Oberseite eine befahrene Oberfläche bildet. Da die Abdeckung aus Polymerbeton besteht, kann durch die Wahl der richtigen Zuschläge und der Zuschlagsanteile ein gewünschter Abriebfaktor eingestellt werden, der in etwa dem der Fahrbahn gleicht, in der die erfindungsgemässe Entwässerungsrinne zum Einsatz kommen soll. Damit ein nennenswerter Abrieb tatsächlich stattfinden kann, muss der Verschleissabschnitt eine gewisse Dicke aufweisen.

Die Breite des Aflageabschnitts ist grösser als die des Verschleissabschnitts. Es ergibt sich daher im Querschnitt eine mehr oder weniger konische Form, wodurch eine sichere Verankerung im Material der Fahrbahn möglich ist. Auch durch grosse an der Abdeckung angreifende Kräfte kann diese nicht vom Rinnenkörper entfernt und fortgeschleudert werden.

Es kann vorteilhaft sein, Abdeckung und Rinnenkörper vor dem Einbauen miteinander zu verbinden, beispielsweise durch ein Verkleben. Die Verklebung spielt für den Betrieb der erfindungsgemässen Entwässerungsrinne keine Rolle. Sie dient daher nicht einer zusätzlichen Verankerung der Abdeckung am Rinnenkörper. Aus fertigungstechnischen Gründen ist jedoch das Verkleben am Herstellungsort vorzuziehen. Ausserdem können Rinnenkörper und Abdeckplatte gemeinsam verlegt werden, was eine Montageeinsparung an der Baustelle mit sich bringt. Weitere vorteilhafte Ausgestaltungen der Erfindung sind in weiteren Unteransprüchen angegeben.

Die Erfindung wird nachfolgend anhand von Zeichnungen näher erläutert.
Fig. 1 zeigt eine Draufsicht auf eine Entwässerungsrinne nach der Erfindung.
Fig. 2 zeigt einen Schnitt durch die Darstellung nach Fig. 1 entlang der Linie 2-2.
Fig. 3 zeigt eine Draufsicht auf eine abgewandelte Abdeckung einer Entwässerungsrinne nach der Erfindung.
Fig. 4 zeigt eine Stirnansicht der Abdeckung nach Fig. 3.
Fig. 5 zeigt einen Schnitt durch eine einteilig ausgebildete Entwässerungsrinne.

In Fig. 2 sind zwei verschiedene Rinnenkörper durch jeweils eine Seitenwand 10 bzw. 11 angedeutet. Sie sind im Querschnitt von ähnlicher Form, weisen jedoch unterschiedliche lichte Weiten auf. Der Rinnenkörper 10 besitzt eine lichte Weite von 200 und der Rinnenkörper 11 eine lichte Weite von 100 mm. Die Rinnenkörper sind aus Polyesterbeton in üblicherweise geformt. An der Oberseite besitzen sie einen im Querschnitt rechteckförmigen erhabenen Kantenbereich 12 bzw. 13, durch den eine langgestreckte Ausnehmung 14 bzw. 15 an der Innenseite der Seitenwände gebildet ist mit einer Schulter 16 bzw. 17.

Die Abdeckung für die beispielhaften Rinnenkörper ist allgemeinen mit 20 bezeichnet. Sie besitzt einen unteren Auflageabschnitt 21 und einen oberen Verschleissabschnitt 22. Der Auflageabschnitt 21 besitzt eine untere Fläche 23, in die zwei parallele Nuten eingeformt sind, von denen eine bei 24 gezeigt ist. In die unteren Kanten des Auflageabschnitts 21 sind in Längsrichtung sich erstreckende im Querschnitt rechteckförmige Ausnehmungen 25 bzw. 26 geformt. Wie man Fig. 2 entnehmen kann, greifen die erhaltenen Abschnitte 12 bzw. 13 in die Nuten 24 bzw. die seitlichen Ausnehmungen 25 bzw. 26 ein, wobei die untere Fläche 23 auf den Schultern 16 bzw. 17 aufsitzt. Die Aussenseiten des Auflageabschnitts 21 schliessen dabei bündig mit der Aussenseite der Wände des Rinnenkörpers 10 ab.

Aus Fig. 2 ist zu erkennen, dass durch eine geringfügige Modifizierung der Abdeckung 20 Rinnenkörper unterschiedlicher lichter Weite abgedeckt werden können.

Der Auflageabschnitt 21 der Abdeckung 20 ist an seiner Oberseite, wie bei 27 gezeigt, dachförmig und geht in den Verschleissabschnitt 22 über, der sich stetig geringförmig nach oben in seiner Breite verringert. Die Höhe des Verschleissabschnitts 22 ist annähernd doppelt so gross wie die des Auflageabschnitts 21, und die Gesamthöhe der Abdeckung 20 ist im Bereich der lichten Weite des Rinnenkörpers 10. An die Aussenseiten von Auflage- und Verschleissabschnitt sind jeweils in Längsrichtung beabstandete Rippen 28 angeformt, die die Seitenstabilität der Abdeckung 20 vergrössern.

Die befahrene Oberfläche 29 des Verschleissabschnitts 22 bildet die Wassereinlaufzone. Sie liegt nach dem Einbau des Rinnenkörpers mit der Abdeckung 20 auf gleichem Niveau wie die Fahrbahnebene, wie durch den Pfeil 30 angedeutet. Im übrigen ist der Rinnenkörper zusammen mit der Abdeckung in das Betonbett bzw. das Material der Fahrbahndecke eingebaut, so dass eine sichere Verankerung der Abdeckung gewährleistet ist.

Dadurch, dass die Abdeckung 20 ebenfalls aus abreibbarem Material besteht, insbesondere Polyesterbeton, wird der Verschleissabschnitt 22 zusammen mit der Fahrbahn abgetragen, so dass sichergestellt ist, dass die Wassereinlaufzone stets auf dem Niveau der Fahrbahnebene 30 oder darunter liegt.

Wie aus den Figuren 1 und 2 zu erkennen, sind drei Reihen von jeweils hintereinander angeordneten sich in Längsrichtung erstreckenden, schlitzartigen Wassereinlauföffnungen 31 geformt, die sich nach unten in bekannter Weise etwas erweitern. Die Einlauföffnungen 31 einer Reihe sind gegenüber den benachbarten jeweils um eine halbe Länge versetzt, um eine ausreichende Stabilität der Abdeckung beizubehalten.

Rinnenkörper und Abdeckung 20 werden nach der Herstellung mittels einer geeigneten Klebemasse fest miteinander verbunden, so dass sie als Einheit an der Baustelle gehandhabt und eingebaut werden.

Die Abdeckung 40 nach den Figuren 3 und 4 ist ähnlich der nach den Figuren 1 und 2 aufgebaut. Sie besitzt drei parallele Reihen von Wassereinlauföffnungen 41, die, wie in Fig. 4 durch gestrichelte Linien angedeutet, sich ebenfalls von unten nach oben etwas verjüngen. Die Wassereinlauföffnungen 41 sind gegenüber den Öffnungen zur benachbarten Reihe jeweils auf Lücke angeordnet. Die Anordnung der Wassereinlauföffnungen 41 ist derart, dass in der mittleren Reihe die Einlauföffnungen zur Stirnseite hin geöffnet sind, wie etwa bei 42 gezeigt. Die Oberfläche 43 der Abdeckung 40, die wiederum in Höhe des Fahrbahnniveaus liegt, ist mit drei parallelen Nuten 44 versehen, in die die oberen Enden der Einlauföffnungen 41 münden, wie in den Figuren 3 und 4 deutlich zu erkennen. Die oberen Kanten der Abdeckung 40 sind, wie bei 45 gezeigt, angeschrägt.

Im unteren Bereich ist die Abdeckung 40 mit einer durchgehenden Ausnehmung 46 bzw. 47 versehen, um in ähnlicher Weise mit einem nicht gezeigten Rinnenkörper zusammenzuwirken, wie dies in Fig. 2, linke Hälfte, gezeigt ist.

Die gezeigte Abdeckung nach den Figuren 3 und 4 hat in Längsrichtung konstanten Querschnitt, wobei die Aussenseiten 48, 49 konkav gewölbt sind. Im übrigen gelten zu der Ausführungsform nach den Figuren 3 und 4 die gleichen Vorteile, wie sie in Verbindung mit der Ausführungsform nach den Figuren 1 und 2 angeführt worden sind.

Die Ausführungsform nach Fig. 5 zeigt einen einteilig geformten Rinnenkörper 10' mit Abdeckung 21', wobei die Formgebung der Ausführungsform nach Fig. 2, linke Seite, entspricht. Es sind daher mit der Ausführungsform nach Fig. 2 übereinstimmende Bezugszeichen gewählt, die lediglich mit einem Beistrich versehen sind.

Bei der Ausführungsform nach Fig. 5 sind Abdeckung 20' und Rinnenkörper 10' einteilig aus einem geeigneten Polymerbeton hergestellt. Im übrigen gelten die gleichen Vorteile, wie sie in Verbindung mit der Ausführungsform nach den Figuren 1 und 2 angegeben worden sind.

## Patentansprüche

1. Entwässerungsrinne für die Querentwässerung von Fahrbahnen mit einem im Querschnitt U-förmigen, im Material der Fahrbahn (30) formschlüssig einbettbaren Rinnenkörper (10) und einer die Oberseite des Rinnenkörpers abdeckenden Abdeckung (20, 20', 40), die eine Vielzahl von Wassereinlauföffnungen aufweist, wobei Rinnenkörper und Abdeckung aus Kunstharzbeton geformt sind, dadurch gekennzeichnet, dass die Abdeckung (20, 20', 40) einen unteren Auflageabschnitt (21, 21') und einen oberen Soll-Verschleissabschnitt (22, 22') aufweist, dass der Auflageabschnitt im Querschnitt bis zu den oberen Aussenkanten des Rinnenkörpers (10) reicht und von geringerer Dicke als der Soll-Verschleissabschnitt ist, dass letzterer schmaler ist als der Auflageabschnitt und durch eine befahrbare Oberfläche begrenzt wird, die die minimale Querschnittsbreite der gesamten Abdeckung aufweist, dass die Gesamtdicke der Abdeckung mindestens gleich der halben lichten Weite des Rinnenkörpers ist und dass auch die Abdeckung formschlüssig in das Material der Fahrbahn einbaubar ist, wobei das Material der Abdeckung so gewählt ist, dass die Senkung der Oberfläche des Soll-Verschleissabschnitts infolge Abriebs nicht geringer sein soll als jene der angrenzenden Fahrbahnfläche.

2. Entwässerungsrinne nach Anspruch 1, dadurch gekennzeichnet, dass Rinnenkörper (10) und Abdeckung (20) vor dem Verlegen durch Klebung miteinander verbunden sind.

3. Entwässerungsrinne nach Anspruch 1, dadurch gekennzeichnet, dass Rinnenkörper (10') und Abdeckung (20') einteilig geformt sind.

4. Entwässerungsrinne nach einem der Ansprüche 1 bis 3, dadurch gekennzeichnet, dass an der Unterseite des Auflageabschnitts (21) parallele Nuten (24) geformt sind, in die die Wände (11) des Rinnenkörpers formschlüssig eingreifen.

5. Entwässerungsrinne nach einem der Ansprüche 1 bis 3, dadurch gekennzeichnet, dass an der Unterseite des Auflageabschnitts (21) an den Eckkanten durchgehende Schultern (25, 26, 46, 47) geformt sind, die mit der Oberseite der Wände des Rinnenkörpers (10) zusammenwirken.

6. Entwässerungsrinne nach Anspruch 5, dadurch gekennzeichnet, dass die Unterseite des Auflageabschnitts (21) einwärts der Schultern (25, 26) mit einer nach unten versetzt liegenden Schulter (16, 17) der Rinnenkörperwände zusammenwirkt.

7. Entwässerungsrinne nach einem der Ansprüche 1 bis 6, dadurch gekennzeichnet, dass die Dicke der Abdeckung (20, 20', 40) annähernd gleich der lichten Weite des Rinnenkörpers (10, 10') ist.

8. Entwässerungsrinne nach einem der Ansprüche 1 bis 7, dadurch gekennzeichnet, dass der Querschnitt des Auflageabschnitts (21, 21') und/oder des Verschleissabschnitts (22, 22') sich nach oben stetig verringert.

9. Entwässerungsrinne nach einem der Ansprüche 1 bis 9, dadurch gekennzeichnet, dass an die Aussenseite von Auflage- und Verschleissabschnitt (21, 21', 22, 22') diese verbindende Rippen (28, 28') geformt sind.

10. Entwässerungsrinne nach einem der Ansprüche 1 bis 9, dadurch gekennzeichnet, dass die Wassereinlauföffnungen (31, 31', 41) als sich in Längsrichtung der Abdeckung (20, 20', 40) erstreckende Schlitze geformt sind.

11. Entwässerungsrinne nach einem der Ansprüche 1 bis 10, dadurch gekennzeichnet, dass die Wassereinlauföffnungen (41) in Längsreihen angeordnet und die Einlauföffnungen jeweils einer Reihe versenkt in einer Nut (44) an der befahrbaren Oberfläche (43) der Abdeckung (40) münden.

## Claims

1. A drainage channel for the transverse drainage of roads comprising a channel body (10) of U-shaped cross sectional area adapted to be form-closedly embedded in the material of the road (30) and having a cover (20, 20', 40) covering the upper surface ot the channel body and provided with a plurality of water inlet openings, said channel body and cover being formed of synthetic resin concrete, characterized in that the cover (20, 20', 40) has a lower abutment portion (21, 21') and an upper portion of intended wear (22,22'), that the abutment portion, in cross section, reaches as far as the upper outside edges of the channel body (10) and is of a thickness less than the intended wear portion, that the latter is narrower than the abutment portion and is defined by a passable surface having the minimum cross sectional width of the entire cover, that the overall thickness of the cover at least equals half the inside width of the channel body, and that also the cover is adapted to be form-closedly fitted in the material of the road, with the material of the cover being selected to be such that the depression of the surface of the intended wear portion due to wear shall not be less than that of the bordering road surface.

2. A dreinage channel according to claim 1, characterized in that the channel body (10) and the cover (20) are connected to each other by adhesion prior to being installed.

3. A drainage channel according to claim 1, characterized in that the channel body (10') and the cover (20') are made in one piece.

4. A drainage channel according to any one of the claims 1 to 3, characterized in that parallel grooves (24) are formed at the underside of the abutment portion (21) having the walls (11) of the channel body form closedly engaging therein.

5. A drainage channel according to any one of the claims 1 to 3, characterized in that shoulders (25, 26, 46, 47) which are continuous at the edges of the corners are formed at the underside of the abutment portion (21) said shoulders cooperating with the upper surface of the walls of the channel body (10).

6. A drainage channel according to claim 5, characterized in that the underside of the abutment portion (21) inwardly of the shoulders (25, 26) cooperates with a shoulder (16, 17) of the channel body walls which is disposed in downward offset arrangement.

7. A drainage channel according to any one of the claims 1 to 6, characterized in that the thickness of the cover (20, 20', 40) is approximately equal to the inside width of the channel body (10, 10').

8. A drainage channel according to any one of the claims 1 to 7, characterized in that the cross sectional area of the abutment portion (21, 21') and/or of the wear portion (22, 22') steadily decreases upwardly.

9. A drainage channel according to any one of the claims 1 to 9, characterized in that ribs (28, 28') interconnecting the abutment portion and the wear portion (21, 21', 22, 22') are formed on the outer surfaces of said portions.

10. A drainage channel according to any one of the claims 1 to 9, characterized in that the water inlet openings (31, 31', 41) are formed as slots extending longitudinally of the cover (20, 20', 40).

11. A drainage channel according to any one of the claims 1 to 10, characterized in that the water inlet openings (41) are arranged in longitudinal rows, with the inlet openings of a row being respectively countersunk in a groove (44) at the passable surface (43) of the cover (40).

## Revendications

1. Caniveau pour l'évacuation transversale des eaux sur les chaussées, comprenant un corps de caniveau (10) à section en U pouvant être enchassé rigidement dans la matériau de la chaussée (30) et un couvercle (20, 20', 40) recouvrant le côté supérieur du corps de caniveau et présentant de multiples ouvertures d'entrée d'eau, le corps de canniveau et le couvercle étant moulés en béton de résine synthétique, caractérisé par le fait que le couvercle (20, 20', 40) présente une partie inférieure d'appui (21, 21') et une partie supérieure d'usure obligatoire (22, 22'), en ce que la partie d'appui s'étend en coupe jusqu'aux bords extérieurs supérieurs du corps de caniveau (10) et est de moindre épaisseur que la partie d'usure obligatoire, en ce que cette dernière est plus étroite que la partie d'appui et est limitée par une surface carrossable qui présente la largeur minimale de section de l'ensemble du couvercle, en ce que l'épaisseur globale du couvercle est au moins égale à la moitié de la largeur intérieure du corps de caniveau et en ce que le covercle aussi peut être encastré rigidement dans le matériau de la chaussée, la matière du couvercle étant choisie de telle sorte que l'abaissement de la surface de la partie d'usure obligatoire par suite d'usure ne doit pas être inférieur à celui de la surface adjacente.

2. Caniveau selon la revendication 1, caractérisé par le fait que le corps de caniveau (10) et le couvercle (20) ont été reliés entre eux par collage avant la pose.

3. Caniveau selon la revendication 1, caractérisé en ce que le corps de caniveau (10') et le couvercle (20') sont moulée d'une seule pièce.

4. Caniveau selon l'une des revendications 1 à 3, caractérisé par le fait que, sur le côté inférieur de la partie d'appui (21), sont formées des rainures parallèles (24) dans lesquelles les parois (11) du corps de caniveau s'engagent rigidement.

5. Caniveau selon l'une des revendications 1 à 3, caractérisé en ce que, sur le côté inférieur de la partie d'appui (21), aux bords d'angle, sont formés des épaulements continus (25, 26,46,47) qui coopèrent avec le côté supérieur des parois du corps de caniveau (10).

6. Caniveau selon la revendication 5, caractérisé en ce que le côté inférieur de la partie d'appui (21), à l'intérieur par rapport aux épaulements (25, 26), coopère avec un épaulement (16, 17), placé avec décalage vers le bas, des parois du corps de caniveau.

7. Caniveau selon l'une des revendications 1 à 6, caractérisé en ce que l'épaisseur du couvercle (20, 20', 40) est approximativement égale à la largeur intérieure du corps de caniveau (10, 10').

8..Caniveau selon l'une des revendications 1 à 7, caractérisé en ce que la section de la partie d'appui (21, 21') et/ou de la partie d'usure (22, 22') diminue constamment vers le haut.

9. Caniveau selon l'une des revendications 1 à 8, caractérisé en ce qu'au côté extérieur des parties d'appui et d'usure (21, 21', 22, 22') sont formées des nervures (28, 28') reliant celles-ci.

10. Caniveau selon l'une des revendications 1 à 9, caractérisé en ce que les ouvertures d'entrée d'eau (31, 31', 41) ont la forme de fentes s'étendant dans la direction longitudinale du couvercle (20, 20', 40).

11. Caniveau selon l'une des revendications 1 à 10, caractérisé en ce que les ouvertures d'entrée d'eau (41) sont disposées en rangées longitudinales et en ce que les ouvertures d'entrée d'une rangée débouchent chaque fois, dans le fond d'une rainure (44) de la surface carrossable (43) du couvercle (40).
